# EUROPÄISCHE PATENTSCHRIFT

(11) **EP 1 087 881 B1**
(45) Veröffentlichungstag und Bekanntmachung des Hinweises auf die Patenterteilung: **18.09.2002**
(21) Anmeldenummer: 99939774.8
(22) Anmeldetag: 28.05.1999
(51) Int. Cl.: B61F 5/38

(54) **FAHRWERK FÜR EIN SCHIENENFAHRZEUG**
RUNNING GEAR FOR A RAIL VEHICLE
BOGIE POUR UN VEHICULE SUR RAILS

(30) Priorität: 13.06.1998 DE 19826446
(43) Veröffentlichungstag der Anmeldung: 04.04.2001
(73) Patentinhaber: Bombardier Transportation GmbH, 13627 Berlin (DE)
(72) Erfinder: HENTSCHEL, Frank, D-12161 Berlin (DE); KOCH, Markus, D-13349 Berlin (DE); DABERKOW, Andreas, D-70193 Stuttgart (DE); HACHMANN, Ulrich, D-90602 Pyrbaum (DE); RICHTER, Wolfgang-Dieter, D-90610 Winkelhaid (DE)
(74) Vertreter: Cohausz & Florack Patentanwälte
(86) Internationale Anmeldenummer: EP9903700
(87) Internationale Veröffentlichungsnummer: WO99065753

(56) Entgegenhaltungen:
- EP-A- 0 765 791
- DE-A- 3 635 804
- DE-A- 4 216 726
- DE-A- 4 343 608

## Beschreibung

Die Erfindung betrifft ein Fahrwerk gemäß dem Oberbegriff des ersten Anspruchs.

Bei einem bekannten Fahrwerk (DE 19533379 C1) ist in einem Fahrwerkrahmen ein Radträger mit zwei achsengleich daran gelagerten Schienenrädern parallel zu der die Radachsen aufnehmenden Ebene begrenzt schwenkbar gelagert. Der Radträger weist zwei außerhalb der Radaufsatzpunkte befindliche alternativ einsetzbare, vertikale Schwenkachsen auf, die in Abhängigkeit von der Krümmung des Gleisbogens in der vorgegebenen Schwenkebene verstellbar und arretierbar sind, wobei der Radträger um die jeweils nicht verstellte, in einer Mittellage befindliche und arretierte außenliegende Achse lenkbar ist. Die Schwenkbewegung des Radträgers kann, aktiv, beispielsweise durch eine pneumatische, hydraulische oder elektrische Stelleinrichtung bewirkt werden. Durch eine Arretiereinrichtung kann der Radträger im gewünschten Lenkwinkel gehalten werden.

Bei einem gattungsgemäßen Einzelachsfahrwerk für ein Schienenfahrzeug (EP 0 765 791 A1) ist ein einzelner Radsatz in einem Fahrwerksrahmen geführt und ein in vertikaler Richtung und in Querrichtung verschiebbares, mit dem Wagenkasten gelenkig verbundenes joch vorgesehen, wobei der Fahrwerksrahmen um eine vertikale Achse lenkbar mit dem joch verbunden ist. Das Fahrwerk weist eine federelastische Vorrichtung zur Erzeugung einer Rückstellkraft gegen den bei der Fahrt über einen Gleisbogen auftretenden Lenkausschlag des Fahrwerksrahmens auf. Zur Erzeugung einer gegen die Rückstellkraft wirkenden Gegenkraft sind kraftgeregeite Stellglieder vorgesehen, deren eingestellte Kraftgröße vom Radius des Gleisbogens abhängig ist.

Der Erfindung liegt die Aufgabe zugrunde, bei einem gemäß dem Oberbegriff des ersten Anspruchs ausgebildeten Fahrwerks Maßnahmen zu treffen, durch welche ein verbessertes Spurführungsverhalten insbesondere im Notfall erreicht wird.

Die Lösung dieser Aufgabe erfolgt gemäß der Erfindung durch die kennzeichnenden Merkmale des ersten Anspruchs.

Bei einer Ausgestaltung eines Fahrwerks gemäß der Erfindung werden im Fehlerfalle die für den normalen Lenkbetrieb des Fahrwerks erforderlichen Stell- und Arretiervorrichtungen deaktiviert und stattdessen der Radträger gegenüber dem Fahrwerkrahmen in seine Grundstellung zurückgestellt und darin, gegebenenfalls gegen Federkraft, durch zusätzliche Steuermittel arretiert. In der Grundeinstellung stehen die Radachsen senkrecht zur Längsmittenrichtung des Fahrwerkrahmens entsprechend der Fahrt auf geradem Gleis.

Die zusätzlichen Steuermittel können dabei wenigstens eine begrenzt längen- bzw. wegveränderbare Rückstelleinrichtung aufweisen, welche automatisch die Rückbewegung des Radträgers mittels eines zugeordneten vorgespannten Kraftspeichers bewirkt, der ausgelöst wird, wenn die für den normalen Lenkbetrieb notwendigen Stelleinrichtungen außer Funktion sind. Dem Kraftspeicher ist demgemäß eine wahlweise auslösbare Sperreinrichtung zugeordnet. Außerdem ist es zweckmäßig, zur Stabilisierung der Grundstellung des Radträgers gegenüber dem Fahrwerkrahmen der Rückstelleinrichtung eine steuerbare Feststelleinrichtung zuzuordnen, welche die Rückstelleinrichtung dann arretiert, wenn im Fehlerfalle die Grundstellung erreicht ist. Diese Arretiereinrichtung kann jedoch auch dann zur Anwendung gelangen, wenn im normalen Betrieb zum Beispiel bei Geradeausfahrt oder konstanter Kurvenfahrt ein Verstellen des aktuellen Ausdrehwinkels des Radträgers gegenüber dem Laufwerkrahmen nicht eintreten soll.

Als Rückstelleinrichtung eignet sich insbesondere ein Gehäuse und ein darin axial verstellbar gelagerter Rückstellbolzen, wobei zwischen einem Bolzenende und einer Gehäusewand der Kraftspeicher angeordnet ist. Das Gehäuse ist dabei beispielsweise mit dem Fahrwerkrahmen und das freie Ende des Rückstellbolzens mit dem Radträger in einer Anordnung verbunden, welche eine Kraftkomponente in die Verdrehebene des Radträgers einleiten kann. Vorzugsweise werden zwei in gegenläufiger Richtung auf den Radträger einwirkende Kraftspeicher vorgesehen und so angeordnet, daß sie bei Wirksamwerden den Radträger in der vorbestimmten Grundeinstellung halten. Wenn der bzw. die Kraftspeicher ständig in Eingriff mit dem oder den Rückstellbolzen sind, muß beim normalen Lenkbetrieb die erforderliche Kraft zur Überwindung der von den Kraftspeichern aufgebrachten Gegenkraft bereitgestellt werden. Es ist daher zweckmäßig, dem oder den Kraftspeichern je eine Sperreinrichtung zuzuordnen, welche im normalen Lenkprozeß eine Entkopplung zwischen dem Rückstellbolzen und dem Kraftspeicher bewirkt. Als Sperreinrichtung kann dabei eine hydraulisch gesteuerte Hubeinrichtung mit einem Kolben vorgesehen werden, der zwischen dem Rückstellbolzen und einer mechanischen Feder angeordnet ist, die als Kraftspeicher wirkt und durch den Kolben in eine vorgespannte Lage gedrückt wird. In diesem Falle befindet sich zwischen dem Rückstellbolzen und dem Hubkolben ein freier Weg entsprechend dem für den normalen Lenkbetrieb erforderlichen Hub. Im Fehlerfalle wird die Sperreinrichtung entsperrt und der Hubkolben durch die Feder gegen den Rückstellbolzen gepreßt, der die Rückstellung des Radträgers in seine Grundstellung bewirkt. Der Radträger ist dann gegen die Kraft des nicht völlig entladenen Kraftspeichers verstellbar. Um auch diese Verstellmöglichkeit auszuschließen, ist es zweckmäßig, dem Rückstellbolzen eine Feststellvorrichtung zuzuordnen, die jedenfalls dann wirksam wird, wenn im Fehlerfalle der Radträger in seine Grundstellung gestellt ist. Hierzu eignet sich vorzugsweise ein fest mit dem Rückstellbolzen verbundener Hydraulikkolben, der einen Druckraum in zwei Hydraulikkammern unterteilt. Die mit Hydraulikflüssigkeit gefüllten Druckräume sind dabei über Hydraulikleitungen miteinander verbunden, wobei in die Hydraulikleitung ein steuerbares Ventil gelegt ist, das im Fehlerfalle zum Beispiel abhängig von der Stellung des Hubkolbens mechanisch betätigt wird. Bei geschlossenem Ventil ist infolge der Inkompressibilität der Hydraulikflüssigkeit eine Verschiebung des Rückstellbolzens im wesentlichen nicht mehr möglich.

Es ist von Vorteil, wenn einem gegebenenfalls auch mit der Feststellvorrichtung ausgestatteten Rückstellbolzen ein zweiter Kraftspeicher zugeordnet wird, der gegenläufig zum ersten Kraftspeicher auf den Rückstellbolzen permanent oder über eine entsprechende Sperreinrichtung im Fehlerfalle einwirkt. Bei dieser Ausführungsform wird der Rückstellbolzen durch die auf ihn einwirkenden Kraftspeicher in eine Mittelstellung gestellt, so daß ein so ausgebildetes Rückstellelement im normalen Lenkbetrieb positiven wie negativen Lenkwinkeln des Radträgers folgen kann, im Fehlerfalle der normalen Steuerungseinrichtung jedoch allein die Rückstellung des Radträgers in die Mittelstellung bewerkstelligt.

Die zusätzlichen Steuermittel sind insbesondere für Fahrwerke von Niederflurstraßenbahnen geeignet, die in relativ engen Gleisbogen fahren und dabei eine hohe Entgleisungssicherheit auch im Fehlerfalle aufweisen sollen. Bei einem vierrädrigen Fahrwerk werden dabei die zusätzlichen Steuermittel beispielsweise nur für die beiden achsengleich angeordneten, angetriebenen Räder eines Radträgers zum Einsatz gebracht, während die beiden anderen, an einem gemeinsamen Radträger gelagerten freilaufenden Räder als selbstregelndes Einzelradmodul keiner besonderen Lenkung und Zusatzsteuerung bedürfen. Sind beide Radpaare eines Fahrwerks angetrieben, so werden die zusätzlichen Steuermittel für beide Radträger je ein Mal zum Einsatz gebracht.

Die Erfindung ist nachfolgend anhand von Ausführungsbeispielen näher erläutert.

Es zeigen:
- Figur 1: ein Laufwerk mit Stell-, Arretier- und Rückstellvorrichtungen für ein aktiv lenkbares Radpaar,
- Figur 2: eine Rückstell- und Feststellvorrichtung mit einem Kraftspeicher und
- Figur 3: eine Rückstell- und Arretiervorrichtung mit gegensymmetrisch angeordneten Kraftspeichern.

Ein Fahrwerk für Schienenfahrzeuge, insbesondere für Niederflur-Straßenbahnen weist einen Fahrwerksrahmen 1 mit in Fahrwerklängsrichtung parallel zueinander verlaufenden Längsträgern 2 auf, welche im mittleren Bereich mittels zwei Querträgern 3 und 4 verbunden sind. An einem der Querträger 3 ist ein Radträger 5 in elastischen Lagern 6 um eine horizontale Achse schwenkbar gehalten. Am Radträger 5 sind zwei Schienenräder 7 als Einzelräder frei drehbar gelagert. Zudem ist der Radträger 5 über Primärfedern 8 an der Unterseite der zugewandten Enden der Längsträger 2 elastisch abgestützt.

An einem weiteren Radträger 9 ist ein weiteres Paar von Schienenrädern 7 achsengleich gelagert. Der Radträger 9 ist dabei ebenfalls mittels Primärfedern 8 an der Unterseite der zugehörigen, dem Radträger 5 abgewandten Enden der Längsträger 2 elastisch abgestützt und andererseits über Führungsarme in Schlitzführungen 11 des benachbarten Querträgers 4 entsprechend den Doppelpfeilen 12 verschiebbar gehalten. Die Verschiebebene liegt dabei parallel zu der die Achsen der zugehörigen Räder 7 aufnehmenden Ebene. Zudem ist der Radträger 9 in der Mitte zwischen den Schienenrädern 7 mit einem Drehzapfen 13 versehen, dessen Achse die Radachse schneidet und der spielfrei zwischen zwei in nicht näher dargestellter Weise am Fahrwerksrahmen 1 festgesetzten Wangen 14 sitzt, deren Flächennormale parallel zur Radachse liegt. Der Radträger 9 ist zudem mittels einer längsmittig verlaufenden Lenkerstange 15 am benachbarten Querträger 4 gehalten und dabei beidendig kardanisch angelenkt. Die Lenkerstange 15 ist mittig zwischen den Führungsarmen 10 des Radträgers 9 angeordnet. Die Lenkerstange 15 übernimmt dabei die Übertragung der Traktionskräfte beim Beschleunigen wie beim Bremsen, wobei das zugeordnete Radpaar 7 über je ein Getriebe 16 mit gemeinsamer Koppelwelle 17 und einem Abtriebsgetriebe 18 mit einem gemeinsamen Antriebsmotor gekuppelt sind, der zugleich eine Bremseinrichtung umfassen kann. Wahlweise kann die Koppelwelle 17 entfallen, so daß dann jedes Rad über je ein Getriebe 16 und je ein Abtriebsgetriebe 18 von je einem gemeinsamen Antriebsmotor angetrieben ist.

Um das Spurführungsverhalten eines mit einem derartigen Fahrwerk ausgerüsteten Schienenfahrzeugs optimal zu gestalten und gefährliche Fahrzustände zu vermeiden, ist der antreibbare Radsatz 7 mit seinem Radträger 9 mittels zumindest einer Stell- und Arretiervorrichtung 19 ausgestattet, die einen hydraulisch, pneumatisch oder elektrisch angetriebenen Aktuator umfaßt. Der Aktuator 19 ist abhängig vom gewünschten Schwenkwinkel des Radträgers gegenüber dem Fahrwerkrahmen längenveränderbar und dabei einendig am Fahrwerkrahmen 1 und andererseits z. B. an einem Getriebe 16 über Gelenke 20 angelenkt. Die Wirkachse des Aktuators 19 liegt dabei parallel zu der Schwenkebene des Radträgers 9 und dabei vorliegend parallel zum benachbarten Längsträger 2 an der Außenseite ces Fahrwerkrahmens 1.

Zusätzlich sind dem angetriebenen lenkbaren Radpaar 7 Steuermittel zugeordnet, die bei deaktivierter Stelleinrichtung 19 selbsttätig den Radträger 9 und damit die daran gelagerten Schienenräder 7 in eine Grundstellung entsprechend der Geradeausfahrt stellen und gegebenenfalls gegen eine Federkraft arretieren. Hierzu wird die Aktuatoranordnung 19 wirkungsmäßig vom Radträger 9 entkoppelt, was beispielsweise durch Druckentlastung von pneumatischen oder hydraulischen Arbeitszylindern erfolgt oder bei einem elektromotorischen Spindelantrieb durch Anwendung eines nicht selbstsperrenden Spindelantriebs oder durch Lösen der Gewindespindel-Mutter-Verbindung bewerkstelligt werden kann.

Die für die Rückstellung im Notfall oder bei bestimmten Betriebszuständen vorgesehenen Steuermittel umfassen eine Rückstellvorrichtung 21, die auf einem Energiespeicher beruht, der beispielsweise nach dem Federspeicherprinzip oder dem hydraulischen Druckspeicherprinzip arbeitet und die im Notfall die Kraft zur Rückstellung der gelenkten Fahrwerkskomponente 7, 9 gegen die aktuell wirkenden Spurführungskräfte, die Trägheit der zu lenkenden Fahrwerkskomponente 7,9 sowie die Trägheit und die Reibungs- und Dämpfungskräfte der aktiven Fahrwerkskomponente 7, 9 bereitstellt. Der vorgespannte Energiespeicher ist vorzugsweise während des üblichen Lenkbetriebes gegenüber der Lenk- bzw. Stelleinrichtung 19 entkoppelt; er kann jedoch auch ständig abhängig von der Lenkbewegung gespannt und entspannt werden. Dies erfordert jedoch zusätzlichen Kraftaufwand durch die Stellvorrichtung 19. Die Rückstelleinrichtung 21 ist in analoger Anordnung zur Stellvorrichtung 19 als weg- oder längenveränderbares Element ausgebildet, das über Gelenke 22 einendig außen am Längsträger 2 des Fahrwerkrahmens 1 und anderenends am zugehörigen Getriebe 16 bzw. am Radträger 9 angelenkt ist. Dabei ist es möglich, die Stelleinrichtung und die Rückstelleinrichtung paarweise jedem der beiden angetriebenen Räder 7 zuzuordnen oder die Stelleinrichtung in die Rückstelleinrichtung zu integrieren, wie es in Figur 3 vorgeschlagen wird.

Die Rückstelleinrichtung 21 weist ein Gehäuse 23 auf, in dem axial verschiebbar ein Rückstellbolzen 24 gelagert ist. Zudem befindet sich in dem Gehäuse 23 ein Energiespeicher in Form einer mechanisch vorgespannten Wendelfeder 25, deren Kraftrichtung in Achsrichtung des Rückstellbolzens 24 steht und die unmittelbar auf den Rückstellbolzen 24 einwirken kann, wenn keine betriebsmäßige Entkopplung vorgesehen ist.

Eine entkoppelbare Anordnung ist in den Figuren 2 und 3 für die Rückstelleinrichtung 21 gezeigt. Hierzu ist der Feder 25 eine Sperrvorrichtung zugeordnet, bei der zwischen Feder 25 und Rückstellbolzen 24 ein Hubkolben 26 eingefügt ist, der Teil einer hydraulisch gesteuerten Hubeinrichtung mit einem in das Gehäuse 23 integrierten Hubraum 27 ist. Der Hubraum 27 steht mit einer Druckpumpe 28 über ein steuerbares Ventil 29 in Verbindung und wird mit Hydraulikflüssigkeit gefüllt, so daß sich der mit der Feder 25 in Eingriff stehende Hubkolben 26 zur Feder 25 hin stellt und dieselbe durch axiales Zusammendrücken unter erhöhte mechanische Vorspannung setzt. Der Hubkolben 26 steht damit außerhalb des axialen Verschiebebereichs des Rückstellbolzens 24, so daß sich derselbe frei gemäß den Lenkbedingungen des zugehörigen Radsatzes bewegen kann. Dabei übergreift der Hubkolben 26 das zugewandte Ende des Rückstellbolzens 24 konzentrisch mittels eines Führungsrohres 30, das dichtend durch den Hubraumboden 31 geführt ist. Auf dem Rückstellbolzen 24 befindet sich ein Steuerkolben 32.

Im Notfall oder wahlweise deaktivierten Zustand des Aktuators 19 wird der Hubraum 27 druckentlastet. Dadurch bewegt die Feder 25 den Hubkolben 26 mit seinem Führungsrohr 30 zum Steuerkolben 32 hin. Dabei ist der Hubweg des Hubkolbens 26 vorzugsweise so begrenzt, daß der Rückstellbolzen 24 durch den Hubkolben oder das Führungsrohr nur bis in die in Figur 2 dargestellte Mittelstellung bewegt wird. Die Länge des Rückstellelements 21 zwischen den Gelenken 22 entspricht dann der Grundeinstellung des Radträgers 9 bei Geradeausfahrt. Um diese Stellung halten zu können, wenn nicht ein entsprechendes Rückstellelement 21 auch parallel zum Aktuator 19 am gegenüberliegenden Schienenrad vorgesehen ist, ist dem Rückstellbolzen 24 unter Zuhilfenahme des Steuerkolbens 32 eine Feststellvorrichtung zugeordnet. Hierzu läuft der Steuerkolben 32 in einem zwei Hydraulikkammern 33, 34 aufweisenden Hydraulikraum, aus dem der Rückstellbolzen 24 dicht nach außen führt. Die Hydraulikkammern 33 und 34 sind mit Hydraulikflüssigkeit gefüllt und kommunizieren über eine Verbindungsleitung 35 miteinander, in welche ein steuerbares Ventil 36 gelegt ist. Sobald hierbei bei entsperrtem Energiespeicher 25 der Rückstellbolzen 24 seine in vollen Linien dargestellte Mittelstellung erreicht, wird das sonst offene Ventil 36 geschlossen. Infolge der Inkompressibilität der Hydraulikflüssigkeit wird dadurch mittels des Steuerkolbens 32 der Rückstellbolzen 24 gegen Verschieben gesichert und damit festgesetzt. Dieses Arretieren kann nach freier Wahl jederzeit bzw. in jeder Lenkstellung erfolgen, um im üblichen Lenkbetrieb stabile Lenkverhältnisse z.B. im konstanten Bogen oder bei Geradeausfahrt zu schaffen.

Anstelle von zwei gegengleich auf den Radträger 9 einwirkenden einfachen Rückstellvorrichtungen nach Figur 2 kann gemäß Figur 3 einem Rückstellelement 21 zusätzlich die Funktion der Rückstellung in die Grundeinstellung zugeordnet werden. Hierzu ist gemäß Figur 3 bei sonst gleichem Aufbau der Rückstelleinrichtung nach Figur 2 ein zweiter Energiespeicher 25 mit Feststelleinrichtung 26, 27 zugeordnet. Demnach ist axial beiderseits der gemeinsamen Feststelleinrichtung mit dem Steuerkolben 32 je ein gleich stark bemessener Energiespeicher 25 vorgesehen, wobei diese Energiespeicher gegengleich mit der Feststellvorrichtung 32 bis 36 zusammenwirken. Die Sperreinrichtungen werden dann dabei gemeinsam von der Hydraulikpumpe 28 über das Ventil 29 beaufschlagt. Sobald die gemeinsam auszulösenden Sperreinrichtungen entriegelt werden, die Druckräume 27 also hydraulisch entlastet werden, drücken die Federn 25 den jeweils zugeordneten Hydraulikkolben 26 von entgegengesetzten Seiten her zum Steuerkolben 32 hin, der dann durch die freien Enden der Führungsrohre 30 in die in Figur 3 bereits dargestellte Mittenlage des Rückstellbolzens 24 bewegt wird. Die dann wirksame Länge der Rückstellvorrichtung 21 entspricht wieder dem Abstand, den die Gelenke 22 aufweisen, wenn der Radträger 9 seine Grundstellung für Geradeausfahrt erreicht hat. Auch bei diesem Stellvorgang ist das Ventil 36 geöffnet und wird nach Abschluß der Stellbewegung geschlossen, so daß die hydraulische Arretierung des Rückstellbolzens 24 gesichert ist. Auch hier ist eine Arretierung unter bestimmten üblichen Betriebsverhältnissen frei wählbar.

Die Rückstelleinrichtung nach Figur 2 oder Figur 3 kann jedoch auch ohne baulichen Zusatzaufwand die Funktion des Aktuators 19 übernehmen. Hierzu brauchen dann die zu den Hydraulikkammern 33, 34 führenden Hydraulikleitungen 35 nur über weitere steuerbare Ventile 37 bzw. 38 an eine Druckquelle angeschlossen zu werden. Bei geschlossenem Ventil 36 können dann die Hydraulikkammern 33 bzw. 34 getrennt mit unter Druck stehender Hydraulikflüssigkeit beschickt werden, so daß der Rückstellbolzen 24 über den Steuerkolben 32 abhängig von der Druckdifferenz in den Kammern 33, 34 zwangsverstellt werden kann. Hierzu brauchen lediglich die Ventile 37 und 38 entsprechend den Lenkbedingungen für den Radträger 9 bzw. die zugehörigen Schienenräder 7 gesteuert zu werden. Diese Ventile 37, 38 schließen automatisch bei Ausfall der für die Lenkung verantwortlichen Steuereinrichtung, so daß dann nur mehr die Rückstellvorrichtung wirksam ist. In diesem Fall ist dann der während der üblichen Lenk- und Steuervorgänge gegebene Freilauf des Rückführungsbolzens 24 im Gehäuse 26 verriegelt. Selbst bei nicht wirksamer Feststelleinrichtung bleibt hier die durch den ausgelösten Energiespeicher 25 vorbestimmte Position bezüglich der Grundstellung des Radträgers bestehen und kann in diesem Falle nur gegen die Kraft des/der weiterhin vorgespannten Energiespeicher/s 25 bewegt werden.

Die betriebsmäßige Lenkung durch einen Aktuator 19 und die automatische Rückstellung des Radträgers 9 in die Grundstellung bei deaktivierter automatischer Lenkung unter Anwendung der Rückstelleinrichtung 21 ist auch anwendbar, wenn die zu lenkenden Räder 7 einzeln um entsprechende Hochachsen schwenkbar sind. Es ist dann nur jedem dieser zu lenkenden Räder 7 ein Aktuator 19 und eine Rückstelleinrichtung 21 zuzuordnen, wobei diese Bauteile 19, 21 für ein mit Spurstange (39) oder hydraulisch gekoppeltes Radpaar auch in einer kombinierten Anordnung insbesondere nach Figur 3 ausgeführt sein können. Von Vorteil ist auch, daß die Feststellvorrichtung zur Fixierung der Grundstellung des Radträgers 9 nicht nur im Versagensfall der normalen Steuereinrichtung anwendbar ist, sondern zur Arretierung auch dann wirksam sein kann, wenn im normalen Betrieb Geradeausfahrt oder konstante Kurvenfahrt gegeben ist. Dann kann durch Fixierung der Lenkeinstellung während dieser Betriebsphasen eine vereinfachte Steuerung erfolgen. Es ist dabei lediglich nötig, daß im Versagensfall der Lenksteuerung die zur Lenkung erforderlichen Ventile 37 und 38 schließen und das der Entlastung dienende Ventil 36 geöffnet wird, damit der Kraftspeicher 25 die Rückstelleinrichtung in die Lage für Geradeausfahrt stellen kann. Die Arretierung dieser Stellung kann dann wieder durch mechanisches Schließen des Entlastungsventils 36 abhängig von der Lage der Sperreinrichtung 26, 27 erfolgen. Die Sperreinrichtung wird jedoch sofort dann wieder in Sperrstellung mit Aufladung des Energiespeichers 25 gebracht, wenn durch die aktiven Komponenten der Lenkvorgang wieder eingeleitet wird.

Daneben ist es möglich, alle vier Räder 7 anzutreiben. Dann erfolgt der Antrieb des zweiten Radpaares in gleicher Weise wie der Antrieb des ersten Radpaares gemäß Figur 1.

## Patentansprüche

1. Fahrwerk mit mehreren Rädern (7) für ein Schienenfahrzeug, insbesondere für Niederflur-Straßenbahnen, mit einem Fahrwerkrahmen (1) und wenigstens einem Radträger (9) mit mindestens einem Rad (7), wobei der Radträger (9) gegenüber dem Fahrwerkrahmen (1) parallel zu einer den Fahrwerkrahmen (1) aufnehmenden Ebene gegenüber einer Grundstellung begrenzt schwenkbar ist, mit einer für den normalen Lenkbetrieb aktiv steuerbaren Stellvorrichtung (19) zwischen dem Radträger (9) und dem Fahrwerkrahmen (1), **gekennzeichnet durch** der Stellvorrichtung (19) zugeordnete, zusätzliche Steuermittel (21) für den Notfall, die bei deaktivierter Stellvorrichtung (19) auslösbar sind und selbsttätig den Radträger (9) in seine Grundstellung stellen und arretieren.

2. Fahrwerk nach Anspruch 1, **dadurch gekennzeichnet, daß** die zusätzlichen Steuermittel wenigstens eine begrenzt wegveränderbare Rückstelleinrichtung (21) aufweisen, welche einerseits mit dem Radträger (9) und andererseits mit dem Fahrwerkrahmen (1) gekuppelt ist und welche einen Energiespeicher (25) aufweist, dessen Wirkkraft zu einer vorbestimmten Einstellung der Rückstelleinrichtung (21) hin gerichtet ist.

3. Fahrwerk nach Anspruch 2, **dadurch gekennzeichnet, daß** der Energiespeicher (25) mit einer zugeordneten, wahlweise auslösbaren Sperreinrichtung (26-29) versehen ist, wobei bei ausgelöstem Energiespeicher (25) die Rückstelleinrichtung (21) auf eine vorbestimmte Länge gestellt ist.

4. Fahrwerk nach Anspruch 2 oder 3, **dadurch gekennzeichnet, daß** die Rückstelleinrichtung (21) eine steuerbare Feststelleinrichtung (33-35) aufweist, welche deren Längeneinstellung wahlweise arretiert.

5. Fahrwerk nach wenigstens einem der Ansprüche 2-4, **dadurch gekennzeichnet, daß** die Rückstelleinrichtung (21) ein Gehäuse (23) und einen darin axial verstellbar gelagerten Rückstellbolzen (24) aufweist und daß der Energiespeicher (25) zwischen dem Gehäuse (23) und dem Rückstellbolzen (24) angeordnet ist.

6. Fanrwerk nach wenigstens einem der Ansprüche 2-5, **dadurch gekennzeichnet, daß** der Energiespeicher (25) eine mechanische Feder ist, die in axialer Verlängerung des Rückstellbolzens (24) sitzt und daß zwischen Feder (25) und Rückstellbolzen (24) die Sperreinrichtung (26-29) angeordnet ist, welche den Rückstellbolzen (24) gegenüber der gespannten Feder axial mit Freilauf entkoppelt.

7. Fahrwerk nach Anspruch 6, **dadurch gekennzeichnet, daß** die Sperreinrichtung eine hydraulisch gesteuerte Hubeinrichtung (26, 27) mit einem Hubkolben (26) aufweist, der zwischen Rückstellbolzen (24) und Feder (25) angeordnet ist und auf dem die Feder auf der dem Rückstellbolzen abgewandten Seite aufsitzt.

8. Fahrwerk nach wenigstens einem der Ansprüche 4-7, **dadurch gekennzeichnet, daß** die Feststellvorrichtung einen mit dem Rückstellbolzen (24) fest verbundenen Steuerkolben (32) aufweist, der in einem hydraulikraum mit zwei Hydraulikkammern (33, 34) läuft, die beiderseits des Steuerkolbens (32) mit Hydraulischer Flüssigkeit gefüllt sind und daß die Hydraulikkammern (33,34) über eine Hydraulikleitung (35) miteinander kommunizieren und daß in die Hydraulikleitung (35) ein steuerbares Ventil (36) gelegt ist.

9. Fahrwerk nach wenigstens einem der Ansprüche 4-8, **dadurch gekennzeichnet, daß** axial beiderseits der Feststelleinrichtung (32-36) je ein gleich stark bemessener Energiespeicher (25) mit zugeordneter Sperreinrichtung (26-29) vorgesehen ist, daß die Energiespeicher (25) gegengleich mit der Feststellvorrichtung (32-36) zusammenwirken und den Rückstellkolben (24) bei ausgelösten entsperrten Energiespeichern (25) in eine Längsmittelstellung stellen.

10. Fahrwerk nach wenigstens einem der Ansprüche 8 oder 9, **dadurch gekennzeichnet, daß** in die Hydraulikkammern (33, 34) der Feststellvorrichtung je eine hydraulische Steuerleitung (35) mündet, die über ein zwischengeschaltetes steuerbares Stellfeld (36) miteinander verbunden sind.

11. Fahrwerk nach wenigstens einem der Ansprüche 1-10, **dadurch gekennzeichnet, daß** zwei achsgleich angeordnete Räder (7) an einem gemeinsamen Radträger (9) gelagert sind und daß der Radträger (9) in einem Drehpunkt (13) um eine Hochachse am Fahrwerkrahmen schwenkbar gehalten ist.

12. Fahrwerk nach Anspruch 11, **dadurch gekennzeichnet, daß** im Bereich wenigstens eines Rades (7) am Radträger (9) eine steuerbare Stellvorrichtung (19) angekuppelt ist, die anderenends am Fahrwerkrahmen angekuppelt ist und daß im Bereich wenigstens eines Rades (7) am Radträger (9) eine Rückstelleinrichtung (21) angekuppelt ist, die anderenends am Fahrwerkrahmen angekuppelt ist.

13. Fahrwerk nach Anspruch 11 oder 12, **dadurch gekennzeichnet, daß** der Stellvorrichtung eine Feststellvorrichtung und/oder der Rückstellvorrichtung eine Feststellvorrichtung zugeordnet ist.

14. Fahrwerk nach Anspruch 11, 12 oder 13, **dadurch gekennzeichnet, daß** der Drehpunkt (13) des Radträgers (9) in einem auf dem Radträger (9) festgesetzten Drehzapfen (13) liegt, dessen Achse die Radachse schneidet und der spielfrei zwischen zwei am Fahrwerkrahmen (1) festgesetzten Wangen (14) sitzt, deren Flächennormale parallel zur Radachse liegt, daß der Drehzapfen (13) in der Längsmitte des Fahrwerkrahmens angeordnet ist, daß der Radträger (9) mittels einer Lenkerstange (15) an einem Querträger (4) des Fahrwerkrahmens (1) gehalten ist, daß am Radträger (9) symmetrisch zur Lenkerstange (15) Führungsarme (10) vorgesehen sind, die quer verschiebbar am benachbarten Querträger (4) abgestützt sind, and daß zwischen Radträger (9) und Fahrwerkrahmen (1) benachbart zu den Rädern (7) Primärfedern (8) vorgesehen sind.

15. Fahrwerk nach wenigstens einem der Ansprüche 11-14, **dadurch gekennzeichnet, daß** die beiden Räder (7) mittels eines gemeinsamen Getriebes (16, 17, 18) antriebsgekuppelt sind.

16. Fahrwerk nach wenigstens einem der Ansprüche 1-15, **dadurch gekennzeichnet, daß** dem Fahrwerkrahmen (1) zwei Radpaare zugeordnet sind, von welchen ein Radpaar antriebslos ist.

17. Verfahren zur Steuerung eines Fahrwerks nach wenigstens einem der Ansprüche 1-16, **dadurch gekennzeichnet, daß** im normalen Lenkbetrieb der gewünschte Schwenkwinkel des Radträgers (9) gegenüber dem Fahrwerkrahmen (1) durch eine aktive steuerbare Stellvorrichtung (19) eingestellt wird und daß bei Ausfall der aktiv steuerbaren Stellvorrichtung (19) der Radträger (9) in eine vorbestimmte Grundstellung gestellt und darin arretiert wird.

18. Fahrwerk nach wenigstens einem der Ansprüche 11 - 14, **dadurch gekennzeichnet, daß** die beiden Räder (7) eines Radpaares mit jeweils eigenen Getrieben (16, 18) antriebsgekuppelt sind.

19. Fahrwerk nach wenigstens einem der Ansprüche 1 - 15 und 18, **dadurch gekennzeichnet, daß** dem Fahrwerksrahmen (1) zwei Radpaare zugeordnet sind, die beide angetrieben sind.

## Claims

1. A running gear with several wheels (7) for a railway car, in particular for low floor tramways, with a running gear frame (1) and at least one wheel carrier (9) having at least one wheel (7), wherein the wheel carrier (9) can be limitedly swiveled with respect to the running gear frame (1) parallel to a plane receiving the running gear frame (1) in relation to a base position, with a regulating device (19) situated between the wheel carrier (9) and the running gear frame (1) and actively controllable for normal steering operation, **characterized by** additional control means (21) for emergency situations allocated to the regulating device (19), which can be triggered with the regulating device (19) deactivated, and automatically set and lock the wheel carrier (9) in its base position.

2. The running gear according to claim 1, **characterized by** the fact that the additional control means have an at least limitedly variable readjusting device (21) for emergency situations, which is coupled with the wheel carrier (9) on the one hand and the running gear frame (1) on the other, and which has an energy storage mechanism (25), whose active power is geared towards a predetermined setting of the readjusting device (21).

3. The running gear according to claim 2, **characterized in that** the energy storage mechanism (25) is provided with an allocated, optionally actuatable locking device (26-29), wherein the readjusting device (21) is set to a predetermined length with the energy storage mechanism (25) actuated.

4. The running gear according to claim 2 or 3, **characterized in that** the readjusting device (21) has a controllable fixing device (33-35), which optionally locks it in its set length.

5. The running gear according to at least one of claims 2-4, **characterized in that** the readjusting device (21) has a casing (23) and an axially adjustable readjusting bolt (24) accommodated therein, and that the energy storage mechanism (25) is arranged between the casing (23) and readjusting bolt (24).

6. The running gear according to at least one of claims 2-5, **characterized in that** the energy storage mechanism (25) is a mechanical spring, which sits in the axial extension of the readjusting bolt (24), and that the locking device (26-29) is situated between the spring (25) and the readjusting bolt (24), and axially decouples the readjusting bolt (24) relative to the tensioned spring with free running.

7. The running gear according to claim 6, **characterized in that** the locking device has a hydraulically controlled lifting device (26, 27) with a lifting piston (26), which is situated between the readjusting bolt (24) and spring (25), and on which the spring sits up on the side facing away from the readjusting bolt.

8. The running gear according to at least one of claims 4-7, **characterized in that** the fixing device has a control piston (32) rigidly connected with the readjusting bolt (24), which runs within a hydraulic space with two hydraulic chambers (33, 34), which are filled on both sides of the control piston (32) with hydraulic fluid, and that the hydraulic chambers (33, 34) communicate via a hydraulic line (35), and that a controllable valve (36) is placed in the hydraulic line (35).

9. The running gear according to at least one of claims 4-8, **characterized in that** an equally strongly dimensioned energy storage mechanism (25) with allocated locking device (26-39) is provided axially on either side of the fixing device (32-36), that the energy storage mechanisms (25) interact in a diametrically opposed manner with the fixing device (32-36), and set the readjusting piston (24) in a longitudinal midpoint with the energy storage mechanisms (25) actuated and unlocked.

10. The running gear according to at least one of claims 8 or 9, **characterized in that** a hydraulic control line leads into each hydraulic chamber (33, 34) of the fixing device, with the control lines being interconnected by means of a controllable regulating field (35).

11. The running gear according to at least one of claims 1-10, **characterized in that** two axially identically arranged wheels (7) are mounted on a shared wheel carrier (9), and that the wheel carrier (9) is mounted on the running gear frame so that it can pivot in a pivot point (13) around a height axis.

12. The running gear according to claim 11, **characterized in that** a controllable regulating device (19) is coupled to the wheel carrier (9) in the area of at least one wheel (7), whose other end is coupled to the running gear frame, and that a readjusting device (21) is coupled to the wheel carrier (9) in the area of at least one wheel (7), whose other end is coupled to the running gear frame.

13. The running gear according to claim 11 or 12, **characterized in that** a fixing device is allocated to the regulating device and/or a fixing device is allocated to the readjusting device.

14. The running gear according to claim 11, 12 or 13, **characterized in that** the pivot (13) of the wheel carrier (9) lies in a bogie pin (13) secured to the wheel carrier (9), whose axis intersects the wheel axle, and which sits free from play between two bearers (14) secured to the running gear frame (1), whose surface normal lies parallel to the wheel axle, that the bogie pin (13) is arranged at the longitudinal midpoint of the running gear frame, that the wheel carrier (9) is held on a transverse beam (4) of the running gear frame (1) by means of a pull rod (15), that guiding arms (10) are provided on the wheel carrier (9) symmetrically to the pull rod (15), and supported against the adjacent transverse beam (4) in a transversely moveable manner, and that primary springs (8) are provided between the wheel carrier (9) and running gear frame (9) adjacent to the wheels (7).

15. The running gear according to at least one of claims 11-14, **characterized in that** the two wheels (7) are drive-coupled by means of a shared gearing (16, 17, 18).

16. The running gear according to at least one of claims 1-15, **characterized in that** two wheel pairs are allocated to the running gear frame (1), of which one wheel pair has no drive.

17. A method for controlling a running gear according to at least one of claims 1-16, **characterized in that**, during normal steering operation, the desired pivoting angle of the wheel carrier (9) relative to the running gear frame (1) is set by an actively controllable regulating device (19), and that the wheel carrier (9) is set and then locked in a predetermined base position given a failure of the actively controllable regulating device (19).

18. The running gear according to at least one of claims 11-14, **characterized in that** the two wheels (7) of a wheel pair are each drive-coupled with separate gearings (16, 18).

19. The running gear according to at least one of claims 1-15 and 18, **characterized in that** two driven wheel pairs are allocated to the running gear frame (1).

## Revendications

1. Train de roues avec plusieurs roues (7) pour véhicule ferroviaire, en particulier pour tramways à plancher bas, avec un châssis de train de roues (1) et au moins un porte-roues (9) avec au moins une roue (7), le porte-roues (9) pouvant pivoter dans une certaine limite par rapport au châssis du train de roues (1) parallèlement à un plan recevant le châssis de train de roues (1) par rapport à une position de base, avec un dispositif de réglage (19), pouvant être commandé activement pour la manoeuvre normale, situé entre le porte-roues (9) et le châssis de train de roues (1), **caractérisé par** des moyens de commande supplémentaires d'urgence (21) associés au dispositif de réglage (19), qui peuvent se déclencher lorsque le dispositif de réglage (19) est désactivé et mettent et bloquent de manière autonome le porte-roues (9) dans sa position de base.

2. Train de roues selon la revendication 1, **caractérisé en ce que** les moyens de commande supplémentaires présentent au moins un dispositif de mise en retour (21) à trajectoire modifiable dans une certaine limite, qui est couplé d'une part au porte-roues (9) et d'autre part au châssis du train de roues (1) et qui présente un accumulateur d'énergie (25), dont la puissance d'action tend vers un réglage prédéfini du dispositif de mise en retour (21).

3. Train de roues selon la revendication 2, **caractérisé en ce que** l'accumulateur d'énergie (25) est muni d'un dispositif de blocage (26 - 29) associé, pouvant être déclenché par choix, le dispositif de mise en retour (21) étant réglé à une longueur prédéfinie lorsque l'accumulateur d'énergie (25) est déclenché.

4. Train de roues selon la revendication 2 ou 3, **caractérisé en ce que** le dispositif de mise en retour (21) présente un dispositif de fixation actionnable (33 - 35) qui bloque au choix son réglage en longueur.

5. Train de roues selon au moins une des revendications 2 à 4, **caractérisé en ce que** le dispositif de mise en retour (21) présente un boîtier (23) et un goujon de mise en retour (24) qui est installé dedans avec une possibilité de mobilité axiale et que l'accumulateur d'énergie (25) est disposé entre le boîtier (23) et le goujon de mise en retour (24).

6. Train de roues selon au moins une des revendications 2 à 5, **caractérisé en ce que** l'accumulateur d'énergie (25) est un ressort mécanique qui repose dans le prolongement axial du goujon de mise en retour (24) et qu'entre le ressort (25) et le goujon de mise en retour (24) est situé le dispositif de blocage (26 - 29) qui découple, dans le sens axial et en roue libre, le goujon de mise en retour (24) par rapport au ressort tendu.

7. Train de roues selon la revendication 6, **caractérisé en ce que** le dispositif de blocage présente un dispositif de levage à commande- hydraulique (26, 27) avec un piston de levage (26) qui est disposé entre le goujon de mise en retour (24) et le ressort (25) et sur lequel le ressort repose sur la face opposée au goujon de mise en retour.

8. Train de roues selon au moins une des revendications 4 à 7, **caractérisé en ce que** le dispositif de fixation présente un piston de commande (32) relié fixement au goujon de mise en retour (24), qui circule dans une cellule hydraulique à deux chambres hydrauliques (33, 34), qui sont remplies des deux côtés du piston de commande (32) de liquide hydraulique, et que les chambres hydrauliques (33, 34) communiquent l'une avec l'autre par l'intermédiaire d'une conduite hydraulique (35) et qu'une soupape actionnable (36) est placée dans la conduite hydraulique (35).

9. Train de roues selon au moins une des revendications 4 à 8, **caractérisé en ce que**, dans le sens axial, des deux côtés du dispositif de fixation (32 - 36), un accumulateur d'énergie (25) de dimensions aussi importantes avec un dispositif de blocage associé (26 - 29) est respectivement prévu, que les accumulateurs d'énergie (25) agissent ensemble également à contre-sens avec le dispositif de fixation (32 - 36) et mettent le goujon de mise en retour (24) en position longitudinale centrale lorsque les accumulateurs d'énergie (25) sont débloqués et déclenchés.

10. Train de roues selon au moins une des revendications 8 ou 9, **caractérisé en ce qu'**une ligne de commande hydraulique (35) débouche respectivement dans les chambres hydrauliques (33, 34) du dispositif de fixation, ces lignes étant reliées l'une à l'autre par l'intermédiaire d'un champ de réglage (36) actionnable branché entre elles.

11. Train de roues selon au moins une des revendications 1 à 10, **caractérisé en ce que** deux roues (7) placées dans le même axe sont assises sur un porte-roues commun (9) et que le porte-roues (9) est maintenu à un point de rotation (13) en articulation autour d'un axe en hauteur sur le châssis du train de roues.

12. Train de roues selon la revendication 11, **caractérisé en ce que**, dans le secteur d'au moins une roue (7) sur le porte-roues (9), est accouplé un dispositif de réglage actionnable (19), qui est d'autre part couplé au châssis du train de roues, et que, dans le secteur d'au moins une roue (7) sur le porte-roues (9), est accouplé un dispositif de mise en retour (21), qui est d'autre part couplé au châssis du train de roues,.

13. Train de roues selon la revendication 11 ou 12, **caractérisé en ce qu'**au dispositif de réglage est associé un dispositif de fixation et/ou au dispositif de mise en retour est associé un dispositif de fixation.

14. Train de roues selon la revendication 11, 12 ou 13, **caractérisé en ce que** le point de rotation (13) du porte-roues (9) se trouve dans un pivot de bogie (13), fixé sur le porte-roues (9) et dont l'axe coupe l'axe de la roue, et qui est assis sans jeu entre deux mâchoires (14) fixées sur le châssis du train de roues (1), dont la normale à une surface est parallèle à l'axe de la roue, que le pivot de bogie (13) est disposé au centre en longueur du châssis de train de roues, que le porte-roues (9) est maintenu au moyen d'une barre de manoeuvre (15) sur un support transversal (4) du châssis de train de roues (1), que, sur le porte-roues (9), symétriquement à la barre de manoeuvre (15), sont prévus des bras de guidage (10), qui s'appuient sur le support transversal voisin (4) avec possibilité de mouvement transversal et qu'entre le porte-roues (9) et le châssis du train de roues (1), à proximité des roues (7), des ressorts primaires (8) sont prévus.

15. Train de roues selon la revendication 11 à 14, **caractérisé en ce que** les deux roues (7) sont couplées au niveau de la transmission au moyen d'un engrenage commun (16, 17, 18).

16. Train de roues selon au moins une des revendications 1 à 15, **caractérisé en ce que** deux paires de roues, l'une des paires n'étant pas motrice, sont associées au châssis du train de roues (1).

17. Procédé pour la commande d'un train de roues selon au moins une des revendications 1 à 16, **caractérisé en ce qu'**en manoeuvre normale, l'angle d'articulation souhaité du porte-roues (9) est réglé par rapport au châssis du train de roues (1) par un dispositif de réglage actionnable activement (19) et qu'en cas de panne du dispositif de réglage actionnable activement (19), le porte-roues (9) et mis en une position de base prédéfinie et y est bloqué.

18. Train de roues selon au moins une des revendications 11 à 14, **caractérisé en ce que** les deux roues (7) d'une paire de roues sont couplées au niveau de la transmission avec leurs propres engrenages respectifs (16, 18).

19. Train de roues selon au moins une des revendications 1 à 15 et 18, **caractérisé en ce qu'**au châssis du train de roues (1) sont associées deux paires de roues qui sont toutes deux motrices.
